# EUROPÄISCHE PATENTANMELDUNG

(11) **EP 4 749 837 A1**
(43) Veröffentlichungstag der Anmeldung: **27.05.2026**
(21) Anmeldenummer: 24214402.0
(22) Anmeldetag: 21.11.2024
(51) Int. Cl.: H01R 13/428, H01R 43/16, H01R 24/40

(54) **ELEKTRISCHES KONTAKTELEMENT UND ELEKTRISCHER STECKVERBINDER**

(71) Anmelder: Rosenberger Hochfrequenztechnik GmbH & Co. KG, 83413 Fridolfing (DE)
(72) Erfinder: Oettl, Markus, 83413 Fridolfing (DE); Schauer, Sara, 83413 Fridolfing (DE)
(74) Vertreter: Lorenz & Kollegen

(57) **Zusammenfassung**

Die Erfindung betrifft ein elektrisches Kontaktelement (1), das aus einem umgeformten Blechwerkstück (2) zumindest im Wesentlichen hülsenförmig ausgebildet ist, aufweisend eine Stoßkante (5), die durch ein erstes Ende (3) und ein zweites Ende (4) des umgeformten Blechwerkstücks (2) gebildet ist. Entlang der Stoßkante (5) ist wenigstens eine Lasche (6) an dem ersten Ende (3) des umgeformten Blechwerkstücks (2) ausgeformt. Es ist vorgesehen, dass die Lasche (6) einen Endabschnitt (7) des dem ersten Ende (3) des umgeformten Blechwerkstücks (2) entlang der Stoßkante (5) gegenüberliegenden, zweiten Endes (4) in einer lateralen Richtung in Bezug zu einer Mittelachse (M) des Kontaktelements (1) überdeckt, wobei wenigstens eine primäre Biegekante (8) der Lasche (6), um die die Lasche (6) mit ihrem vorderen, freien Ende (9) lateral umgebogen ist, zumindest im Wesentlichen orthogonal zu der Stoßkante (5) verläuft.

## Beschreibung

Die Erfindung betrifft ein elektrisches Kontaktelement, das aus einem umgeformten Blechwerkstück zumindest im Wesentlichen hülsenförmig ausgebildet ist, aufweisend eine Stoßkante, die durch ein erstes Ende und ein zweites Ende des umgeformten Blechwerkstücks gebildet ist, gemäß dem Oberbegriff des Anspruchs 1.

Die Erfindung betrifft ferner einen elektrischen Steckverbinder, aufweisend wenigstens ein elektrisches Kontaktelement.

Aus der Elektrotechnik sind diverse elektrische Steckverbinder bekannt. Elektrische Steckverbinder dienen bekanntermaßen dazu, elektrische Leistung und/oder Datensignale an korrespondierende Gegensteckverbinder zu übertragen. Bei einem Steckverbinder bzw. Gegensteckverbinder kann es sich insbesondere um einen Stecker, einen Leiterplattenstecker, einen Einbaustecker, eine Buchse, eine Kupplung oder einen Adapter handeln. Die im Rahmen der Erfindung verwendete Bezeichnung "Steckverbinder" bzw. "Gegensteckverbinder" steht stellvertretend für alle Varianten.

Für die Herstellung von elektrischen Steckverbindern ist häufig ein wirtschaftlicher Fertigungsprozess erforderlich, insbesondere um eine Massenfertigung mit geringen Stückkosten bereitstellen zu können. Insbesondere vor diesem Hintergrund werden Kontaktelemente häufig als Stanz-Biegeteile hergestellt, also in der Regel aus einem Blechwerkstück bzw. Metallblech ausgestanzt und in die vorgesehene Form (zum Beispiel in eine Hülsenform) umgebogen.

Zur Befestigung eines Kontaktelements an einer weiteren Steckverbinderkomponente, also zum Beispiel an einem umgebenden Gehäusebauteil, weisen Kontaktelemente häufig Rastlaschen auf, die entsprechend aus dem Blechwerkstück ausgestanzt und umgebogen sind. Durch das Ausstanzen und Biegen einer solchen Rastlasche entsteht naturgemäß eine Öffnung im Kontaktelement, was die mechanische Stabilität des Kontaktelementes verringert (insbesondere bei einem hülsenförmigen Kontaktelement ist dadurch die stabilisierende hülsenförmige Geometrie unterbrochen). Die Öffnung im Kontaktelement kann außerdem die elektrischen Eigenschaften des Kontaktelements verschlechtern (beispielsweise kann im Falle eines Außenleiterkontaktelements dessen Schirmwirkung beeinträchtigt sein).

Insbesondere, wenn die ausgestanzte Rastlasche im Bereich einer Stoßkante zweier Enden des hülsenförmig umgeformten Blechwerkstücks ausgebildet ist, kann die mechanische

Stabilität des Kontaktelements besonders beeinträchtigt sein. Häufig ist auch die Rastlasche selbst in diesem Fall mechanisch geschwächt, da sich diese aus zwei Hälften zusammensetzt, die von den jeweiligen Enden des Blechwerkstücks gebildet werden.

In Anbetracht des bekannten Standes der Technik besteht die Aufgabe der vorliegenden Erfindung darin, ein elektrisches Kontaktelement mit optimierten mechanischen und elektrischen Eigenschaften bereitzustellen, das vorzugsweise außerdem wirtschaftlich im Rahmen einer Massenfertigung herstellbar ist.

Der vorliegenden Erfindung liegt auch die Aufgabe zugrunde, einen elektrischen Steckverbinder mit einem elektrischen Kontaktelement bereitzustellen, das optimierte mechanische und elektrische Eigenschaften aufweist, und das vorzugsweise außerdem wirtschaftlich im Rahmen einer Massenfertigung herstellbar ist.

Die Aufgabe wird für das elektrische Kontaktelement mit den in Anspruch 1 aufgeführten Merkmalen gelöst. Hinsichtlich des elektrischen Steckverbinders wird die Aufgabe durch die Merkmale des Anspruchs 15 gelöst.

Die abhängigen Ansprüche und die nachfolgend beschriebenen Merkmale betreffen vorteilhafte Ausführungsformen und Varianten der Erfindung.

Die Erfindung betrifft ein elektrisches Kontaktelement, das aus einem umgeformten Blechwerkstück bzw. Blechelement (also aus einem vornehmlich flachen Metallteil) zumindest im Wesentlichen hülsenförmig ausgebildet ist. Das elektrische Kontaktelement weist eine Stoßkante auf, die durch ein erstes Ende und ein zweites Ende des umgeformten Blechwerkstücks gebildet ist.

Darunter, dass das Blechwerkstück zumindest im Wesentlichen hülsenförmig ausgebildet ist, kann zu verstehen sein, dass das Kontaktelement in Umfangsrichtung bzw. im Querschnitt zumindest abschnittsweise im Wesentlichen vollständig geschlossen ist. Dabei können im Bereich der Stoßkante allerdings durchaus einer oder mehrere Schlitze in Axial- und/oder Umfangsrichtung verbleiben. Ferner können Aussparungen bzw. Öffnungen im Blechwerkstück vorgesehen sein. Es sei außerdem erwähnt, dass die aufeinander zu gebogenen Enden im Bereich der Stoßkante nicht zwingend miteinander verbunden sein müssen bzw. sich berühren müssen. Die beiden Enden können gegebenenfalls auch voneinander beabstandet sein, solange zumindest abschnittsweise ein annähernd ringförmiger Querschnitt vorliegt.

Das Kontaktelement kann insbesondere dann als zumindest im Wesentlichen hülsenförmig im Sinne der Erfindung bezeichnet werden, wenn die Funktion einer Hülse (z. B. als Schutz, Führung oder zur Aufnahme von weiteren Steckverbinder- oder Kabelkomponenten) erfüllbar ist, auch wenn geometrische Abweichungen von einer idealen Hülse vorhanden sind.

Vorzugsweise weist das Kontaktelement eine Geometrie auf, die einer Hülse zumindest ähnelt, d. h., es kann beispielsweise eine längliche, hohle, in der Regel zylindrische oder konische Form aufweisen, die dazu dient, weitere Steckverbinder- oder Kabelkomponenten aufzunehmen oder zu umschließen.

Das elektrische Kontaktelement kann einen runden, elliptischen, rechteckigen, polygonalen oder sonstigen Querschnittsverlauf aufweisen.

Unter einer "Stoßkante" wird vorliegend insbesondere die Kante bzw. Fläche bezeichnet, an der die besagten beiden Enden des Blechwerkstücks im umgeformten Zustand aufeinandertreffen. Die Stoßkante entsteht somit erst durch das Umformen bzw. Zusammenführen der besagten Enden und wird somit durch beide Enden gemeinsam ausgebildet. Das heißt, jedes der besagten Enden weist an seiner Kante vorzugsweise eine eigene Stoßfläche auf, wobei diese aneinandertreffenden bzw. aufeinander ausgerichteten Kanten (die sich jedoch nicht zwingend berühren müssen) die Stoßkante bilden. Der Begriff "Stoßkante" kann im Rahmen der vorliegenden Erfindung gegebenenfalls auch die Fuge bzw. den Spalt zwischen den besagten Enden bezeichnen oder mit umfassen.

Erfindungsgemäß ist entlang der Stoßkante wenigstens eine Lasche an zumindest dem ersten Ende des umgeformten Blechwerkstücks ausgeformt.

Besagte Lasche kann ausgebildet sein, eine beliebige mechanische und/oder elektrische Funktion für das Kontaktelement bzw. innerhalb eines mit dem Kontaktelement ausgestatteten elektrischen Steckverbinders zu erfüllen. Vorzugsweise handelt es sich bei der Lasche um eine Rastlasche, mit der das Kontaktelement auf einer oder innerhalb einer weiteren Steckverbinder- oder Kabelkomponente verrast- oder verriegelbar ist (insbesondere innerhalb einer das Kontaktelement umgebenden Steckverbinderkomponente, wie einem Kontaktelementträger oder einem Steckverbindergehäuse, oder auf einem in das Kontaktelement eingeführten Dielektrikum).

Bei der Lasche kann es alternativ oder ergänzend auch um eine elektrische Kontaktlasche zur Kontaktierung einer weiteren elektrisch leitfähigen Steckverbinder- oder Kabelkomponente oder eines Gegenkontaktelements eines Gegensteckverbinders handeln.

Erfindungsgemäß ist vorgesehen, dass die Lasche einen Endabschnitt des dem ersten Ende des umgeformten Blechwerkstücks entlang der Stoßkante gegenüberliegenden, zweiten Endes in einer lateralen Richtung in Bezug zu einer Mittelachse des Kontaktelements überdeckt (das heißt, die Überdeckung erfolgt vorzugsweise in einer auf die Mittelachse gerichteten Draufsicht auf das Kontaktelement). Wenigstens eine primäre Biegekante der Lasche, um die die Lasche mit ihrem vorderen, freien Ende lateral umgebogen ist, verläuft zumindest im Wesentlichen orthogonal zu der Stoßkante.

Damit, dass der Verlauf der primären Biegekante der Lasche zumindest im Wesentlichen orthogonal zu der Stoßkante verläuft, kann insbesondere eine Abweichung von kleiner als 45° von einem orthogonalen Verlauf verstanden werden, vorzugsweise von kleiner als 20°, weiter bevorzugt von kleiner als 5°. Ganz besonders bevorzugt verläuft die primäre Biegekante der Lasche orthogonal zu der Stoßkante.

Besonders bevorzugt ist das vordere, freie Ende der Lasche lateral nach außen umgebogen, also von der Mittelachse wegweisend umgebogen. Die Lasche kann somit von dem Außenmantel des Kontaktelements nach außen abstehen. Das Kontaktelement kann somit beispielsweise in einem weiteren Bauteil aufgenommen und fixiert sein (z. B. in einem Kontaktelementträger, in einem Dielektrikum oder in einem Steckverbindergehäuse) oder besagtes Bauteil elektrisch kontaktieren (z. B. ein Gegenkontaktelement oder ein separates Außenleiterbauteil).

Grundsätzlich kann die Lasche allerdings auch in Richtung auf die Mittelachse umgebogen sein. Die Lasche kann somit ausgehend von dem Innenmantel des Kontaktelements nach innen ragen. Das Kontaktelement kann somit beispielsweise ein weiteres Bauteil innenseitig aufnehmen und fixieren (z. B. ein Dielektrikum, insbesondere wenn das Kontaktelement als Außenleiterkontaktelement ausgebildet ist) und/oder elektrisch kontaktieren (z. B. ein Gegenkontaktelement, einen separaten Federkorb zur Kontaktierung eines Gegenkontaktelementes oder einen Außenleiter eines Kabels).

Bei dem Kontaktelement kann es sich grundsätzlich um ein beliebiges Kontaktelement handeln (insbesondere um ein Innenleiter- oder Außenleiterkontaktelement). Bei dem Kontaktelement kann es sich auch um eine einzelne Komponente eines mehrteiligen Kontaktelementes handeln.

Die Lasche wird nachfolgend im Wesentlichen als einzelne, außenseitig des elektrischen Kontaktelements angeordnete Rastlasche und das Kontaktelement als Außenleiterkontaktelement beschrieben, was für die Erfindung jedoch nicht einschränkend zu verstehen ist.

Dadurch, dass die an dem ersten Ende des Blechwerkstücks gebildete Lasche im umgeformten Zustand des Blechwerkstücks das zweite Ende des Blechwerkstücks zumindest abschnittsweise überdeckt, kann eine Öffnung unterhalb der Lasche bzw. deren negative mechanische und elektrische Auswirkung deutlich verringert werden. Insbesondere die elektrischen Eigenschaften des Kontaktelements, beispielsweise die Schirmwirkung eines Außenleiterkontaktelementes, können dadurch verbessert sein.

Die Lasche kann zumindest abschnittsweise elastisch ausgebildet sein, beispielsweise um im Rahmen einer Montage des Kontaktelementes in dem Steckverbinder reversibel bewegbar zu sein und/oder um einen ausreichenden Kontaktdruck für eine robuste elektrische Kontaktierung oder eine mechanische Zentrierung und/oder Fixierung zu erfüllen.

In einer vorteilhaften Weiterbildung der Erfindung kann daher insbesondere vorgesehen sein, dass die Lasche zwischen ihrem freien Ende und der primären Biegekante einen elastischen Federabschnitt aufweist.

Der elastische Federabschnitt ist vorzugsweise in lateraler Richtung in Bezug zu der Mittelachse des elektrischen Steckverbinders bzw. des elektrischen Kontaktelements elastisch, so dass das freie Ende der Lasche entgegen einer elastischen Rückstellkraft in Richtung auf die Mittelachse oder von der Mittelachse weg beweglich ist.

Bei dem elastischen Federabschnitt der Lasche, der vorzugsweise den vordersten Abschnitt der Lasche bildet, handelt es sich vorzugsweise um den funktional relevanten Teil der Lasche für deren mechanischen und/oder elektrischen Einsatz in dem elektrischen Steckverbinder. Der elastische Federabschnitt kann daher vorzugsweise zur unmittelbaren Verrastung und/oder Kontaktierung mit einem separaten Bauteil verwendbar sein. Durch die Elastizität kann die Lasche mit ihrem vorderen, freien Ende im Rahmen der Montage des Kontaktelements beispielsweise hinter einer Hinterschneidung oder in einer Rastausnehmung einer Steckverbinderkomponente einschnappen.

In einer Ausgestaltung der Erfindung kann vorgesehen sein, dass die Lasche einen Anbindungsabschnitt aufweist, der zwischen der primären Biegekante und einem an eine Mantelfläche des Blechwerkstücks angebundenen Fußpunkt der Lasche verläuft.

Bei besagtem Anbindungsabschnitt handelt es sich vorzugsweise um einen Übergangsbereich der Lasche, der den elastischen Federabschnitt mit dem Fußpunkt der Lasche verbindet. Der Fußpunkt kann dabei den Übergang zwischen der Lasche und der weiteren Mantelfläche bzw. dem Grundkörper / Blechwerkstück im Bereich des ersten Endes bilden. Der Fußpunkt ist somit der Bereich, aus dem die Lasche hervorgeht.

Es kann vorzugsweise vorgesehen sein, dass eine wesentliche Erstreckungsrichtung des Anbindungsabschnitts winklig zu einer wesentlichen Erstreckungsrichtung des elastischen Federabschnitts verläuft, vorzugsweise zumindest im Wesentlichen orthogonal, besonders bevorzugt orthogonal. Das heißt, insbesondere eine Mittelachse der Lasche kann zwischen dem Fußpunkt und dem freien Ende der Lasche winklig verlaufen. Die Mittelachse der Lasche kann sich vorzugsweise aus zwei winklig zueinander verlaufenden Mittelachssegmenten zusammensetzen, wobei ein Mittelachssegment des Anbindungsabschnittes vorzugsweise zumindest im Wesentlichen orthogonal zu dem Mittelachssegment des Federabschnitts orientiert sein kann.

Gemäß einer Weiterbildung der Erfindung kann vorgesehen sein, dass der Fußpunkt der Lasche in Umfangsrichtung von der Stoßkante beabstandet ist.

Vorzugsweise verläuft der Anbindungsabschnitt, ausgehend von dem Fußpunkt, zumindest teilweise in Umfangsrichtung durch das Blechwerkstück bzw. innerhalb des Mantels des hülsenförmigen Kontaktelementes. Es kann daher insbesondere vorgesehen sein, dass der Anbindungsabschnitt in einem noch nicht gebogenen Zustand des Blechwerkstücks zumindest teilweise aus der Mantelfläche des Blechwerkstücks herausgearbeitet bzw. ausgestanzt ist.

Die Geometrie der Lasche kann im Rahmen der Erfindung grundsätzlich beliebig sein. Insbesondere Länge und Breite der Lasche können in Anbetracht der vorgesehenen Verwendung derart gestaltet sein, dass ein guter technischer Kompromiss zwischen einer ausreichenden Steifigkeit der Lasche zur sicheren Fixierung (beispielsweise in einer Rastausnehmung einer angrenzenden Steckverbinderkomponente) oder zur sicheren elektrischen Kontaktierung (beispielsweise einer weiteren Steckverbinderkomponente oder eines Gegenkontaktelements), und außerdem eine ausreichende Biegbarkeit zur Vermeidung von Abschabungen oder sonstigen Beschädigungen im Rahmen des Montageprozesses und auch zur Reduzierung der erforderlichen Montagekraft, verwirklicht ist.

Es kann vorgesehen sein, dass sich die Lasche vollständig über die gesamte Länge der Stoßkante erstreckt. Gemäß einer bevorzugten Weiterbildung der Erfindung kann allerdings insbesondere vorgesehen sein, dass die Lasche nur entlang eines Teilabschnitts der Stoßkante ausgebildet ist.

An dieser Stelle sei erwähnt, dass grundsätzlich auch vorgesehen sein kann, dass entlang der Stoßkante mehrere Laschen ausgebildet sind - gegebenenfalls auch ausgehend von beiden Enden, also beispielsweise abwechselnd von dem ersten Ende und dem zweiten Ende des Blechwerkstücks. Die Erfindung wird nachfolgend lediglich zur besseren Veranschaulichung mit nur einer einzigen Lasche beschrieben, was nicht einschränkend zu verstehen sein soll.

In einer Weiterbildung der Erfindung kann vorgesehen sein, dass in dem Anbindungsabschnitt zumindest eine sekundäre Biegekante ausgebildet ist, um die der Anbindungsabschnitt lateral umgebogen ist, vorzugsweise von der Mittelachse des Kontaktelements wegweisend, gegebenenfalls anwendungsbedingt aber auch in Richtung auf die Mittelachse hin.

Besonders bevorzugt weist die Lasche in dem Anbindungsabschnitt ein Biegekantenpaar aus zwei voneinander beabstandeten, sekundären Biegekanten auf, um die der Anbindungsabschnitt jeweils lateral in entgegengesetzte Richtungen umgebogen ist, so dass sich (im Querschnitt betrachtet) vorzugsweise ein zumindest im Wesentlichen S-förmig Biegeverlauf der Lasche in dem Anbindungsabschnitt ergibt. Es kann insbesondere vorgesehen sein, dass die Lasche durch Verwendung der zwei sekundären Biegekanten zunächst von einer tangentialen Erstreckungsrichtung in eine laterale Erstreckungsrichtung und anschließend wieder von der lateralen Erstreckungsrichtung zurück in die tangentiale Erstreckungsrichtung umgebogen wird.

Insbesondere der S-förmige Biegeverlauf kann dazu dienen, die Lasche definiert relativ von der Mantelfläche des Blechwerkstücks bzw. des Kontaktelements zu versetzen. Durch den S-förmigen Biegeverlauf kann die Lasche bzw. zumindest der Anbindungsabschnitt der Lasche beispielsweise vorteilhaft tangential auf der Mantelfläche des elektrischen Kontaktelements (insbesondere auf dem überdeckten Abschnitt des zweiten Endes) innenseitig oder außenseitig aufliegen.

In einer Weiterbildung der Erfindung kann vorgesehen sein, dass die sekundären Biegekanten des Biegekantenpaares zumindest im Wesentlichen parallel zueinander verlaufen.

Die sekundären Biegekanten des Biegekantenpaares können vorzugsweise außerdem zumindest im Wesentlichen parallel zu der Stoßkante verlaufen.

Die sekundären Biegekanten des Biegekantenpaares können vorzugsweise außerdem zumindest im Wesentlichen orthogonal zu der primären Biegekante verlaufen.

Grundsätzlich können die primären und sekundären Biegekanten allerdings jeweils beliebig winklig zueinander angeordnet sein (weniger bevorzugt). Es kann beispielsweise auch vorgesehen sein, dass die primäre Biegekante und die zumindest eine sekundäre Biegekante zumindest im Wesentlichen parallel zueinander verlaufen.

In einer vorteilhaften Weiterbildung der Erfindung kann vorgesehen sein, dass die Lasche in einer Draufsicht zumindest im Wesentlichen L-förmig verläuft.

Vorzugsweise kann somit ein erstes Ende der L-förmigen Lasche das vordere, freie Ende der Lasche darstellen (also insbesondere den elastischen Federabschnitt) und das zweite Ende der L-förmigen Lasche den Fußpunkt bilden, über den die Lasche an das Blechwerkstück angebunden ist.

Grundsätzlich kann allerdings ein beliebiger Verlauf der Lasche, ausgehend von dem Fußpunkt bis zu dem freien Ende, vorgesehen sein, also beispielsweise auch ein Z-förmiger, S-förmiger, Zickzack-förmiger oder sonstiger Verlauf.

In einer Weiterbildung der Erfindung kann vorgesehen sein, dass das zweite Ende des umgeformten Blechwerkstücks geradlinig entlang der Stoßkante verläuft, so dass die Lasche einen sich ausgehend von dem zweiten Ende erstreckenden Mantelabschnitt überdeckt.

Unter einem geradlinigen Verlauf des zweiten Endes des umgeformten Blechwerkstücks ist insbesondere ein Verlauf des zweiten Endes ohne wesentliche Vor- und/oder Rücksprünge in Umfangsrichtung zu verstehen. Die Stirnfläche des zweiten Endes ist damit vorzugsweise vollständig plan.

In einer vorteilhaften Weiterbildung der Erfindung kann allerdings auch vorgesehen sein, dass das zweite Ende des umgeformten Blechwerkstücks einen seitlich abstehenden Fahnenabschnitt aufweist, der sich zumindest teilweise unter die Lasche erstreckt.

Das zweite Ende und das erste Ende können somit beispielsweise zumindest abschnittsweise ineinander eingreifen und damit eine verzahnungs- /verzinkungsähnliche bis hin zu einer puzzleähnlichen Struktur bilden. Dabei kann gegebenenfalls auch vorgesehen sein, dass sich die beiden Enden hintergreifen, um einen Formschluss in Umfangsrichtung bereitzustellen (z. B. eine Schwalbenschwanzverbindung), wodurch ein Auffedern des umgeformten, hülsenförmigen Kontaktelements verhindert werden kann.

In einer vorteilhaften Weiterbildung der Erfindung kann vorgesehen sein, dass die Lasche mit dem Anbindungsabschnitt zumindest teilweise unmittelbar auf dem überdeckten Endabschnitt des zweiten Endes des umgeformten Blechwerkstücks aufliegt.

Der Anbindungsabschnitt kann damit insbesondere vorteilhaft zum Abstützen des elastischen Federabschnitts dienen und die mechanische Stabilität des Kontaktelementes insgesamt besser unterstützen.

In einer vorteilhaften Weiterbildung der Erfindung kann insbesondere vorgesehen sein, dass der Anbindungsabschnitt an dem Endabschnitt des zweiten Endes des umgeformten Blechwerkstücks befestigt ist.

Besagte Befestigung kann grundsätzlich beliebig realisiert sein. Vorzugsweise ist allerdings eine stoffschlüssige Befestigung (z. B. eine Schweiß-, Löt- oder Klebeverbindung) und/oder eine formschlüssige Befestigung (z. B. eine Verrastung, Verriegelung oder eine Clinchverbindung) vorgesehen.

Es sei an dieser Stelle erwähnt, dass der Anbindungsabschnitt alternativ allerdings auch von der Mantelfläche des Kontaktelementes bzw. des Blechwerkstücks beabstandet sein kann, beispielsweise um die Elastizität der Lasche zu verstärken.

In einer Weiterbildung der Erfindung kann vorgesehen sein, dass das erste Ende und das zweite Ende des umgeformten Blechwerkstücks entlang der Stoßkante zumindest abschnittsweise miteinander verbunden bzw. aneinander befestigt sind.

Eine Befestigung des ersten Endes an dem zweiten Ende ist grundsätzlich nicht unbedingt erforderlich, kann allerdings vorteilhaft sein, um ein ungewünschtes Auffedern des hülsenförmigen Kontaktelements an der Stoßkante zu vermeiden und die mechanische Stabilität zu erhöhen.

Insofern die beiden Enden aneinander befestigt bzw. miteinander verbunden sind, kann dies grundsätzlich durch eine beliebige Befestigungstechnik beliebig erfolgen, wobei vorzugsweise eine stoffschlüssige Befestigungstechnik (z. B. eine Schweiß-, Löt- oder Klebeverbindung) und/oder eine formschlüssige Befestigungstechnik (z. B. eine Verrastung, Verriegelung oder Clinchverbindung) bevorzugt sein kann.

Gemäß einer Weiterbildung der Erfindung kann vorgesehen sein, dass das vordere, freie Ende der Lasche in Richtung auf ein kabelseitiges Ende des Kontaktelementes ausgerichtet ist.

Dadurch, dass das vordere, freie Ende der Lasche in Richtung auf das kabelseitige Ende des Kontaktelements ausgerichtet ist, kann auf vorteilhafte Weise einerseits die Montage des Kontaktelements ausgehend von dem kabelseitigen Ende eines Steckverbinders erfolgen (was in der Regel bevorzugt ist) und außerdem ein besonders sicherer Kabelzugabfang bereitgestellt werden. Grundsätzlich kann das vordere, freie Ende der Lasche allerdings in eine beliebige Richtung ausgerichtet sein.

In einer vorteilhaften Weiterbildung der Erfindung kann vorgesehen sein, dass das vordere, freie Ende der Lasche eine Fase aufweist.

Das Fügen bzw. die Montage des elektrischen Kontaktelements in ein umgebendes Bauteil oder das Einfügen eines weiteren Bauteils in das Kontaktelement kann dadurch vereinfacht sein.

Insbesondere zur weiteren Unterstützung der Montage des Kontaktelements innerhalb des Steckverbinders kann an zumindest einem Ende des Kontaktelements optional eine mechanische Kodierung ausgebildet sein (z. B. einer oder mehrere Vorsprünge), die zu einer geeigneten Gegenkodierung (z. B. einem Rücksprung oder einer Öffnung) eines Gegenparts des Steckverbinders korrespondiert. Auf diese Weise kann sichergestellt werden, dass das Kontaktelement ausschließlich in einer korrekten Orientierung bzw. Phasenlage in dem elektrischen Steckverbinder montierbar ist.

Die Erfindung betrifft auch einen elektrischen Steckverbinder, aufweisend wenigstens ein elektrisches Kontaktelement gemäß den vorstehenden und nachfolgenden Ausführungen.

Es kann vorgesehen sein, dass der elektrische Steckverbinder einen Kontaktelementträger und/oder ein Steckverbindergehäuse zur Aufnahme des wenigstens einen Kontaktelementes aufweist.

Das Kontaktelement ist vorzugsweise innerhalb des Steckverbindergehäuses und/oder Kontaktelementträgers montiert. Die Lasche kann das Kontaktelement innerhalb des Steckverbinders (z. B. innerhalb des Steckverbindergehäuses oder Kontaktelementträgers) verrasten bzw. verriegeln.

Es kann vorgesehen sein, dass der elektrische Steckverbinder ein Dielektrikum aufweist, das innerhalb des Kontaktelementes montiert ist. Die Lasche kann das Dielektrikum innerhalb des Kontaktelementes verrasten bzw. verriegeln.

Wie vorstehend bereits erwähnt, kann die Lasche des Kontaktelements auch zur elektrischen Kontaktierung innerhalb des Steckverbinders (z. B. zur elektrischen Kontaktierung eines elektrisch leitfähigen Außengehäuses) oder für eine Kontaktierung durch ein Gegenkontaktelement eines korrespondierenden Gegensteckverbinders dienen.

Bei dem Kontaktelement kann es sich um ein Außenleiterkontaktelement, Innenleiterkontaktelement oder sonstiges Kontaktelement (oder um einen Teil eines mehrteiligen Kontaktelementes) des Steckverbinders handeln. Vorzugsweise ist das Kontaktelement als Außenleiterkontaktelement ausgebildet.

Der elektrische Steckverbinder ist nicht auf einen spezifischen Steckverbinderstandard oder eine spezifische Anwendung beschränkt. Das elektrische Kontaktelement kann sich für einen geraden oder gewinkelten Steckverbinder vorteilhaft eignen. Die Erfindung kann unter anderem für Kabelsteckverbinder, Leiterplattensteckverbinder, Gehäusesteckverbinder oder Adapterstecker vorteilhaft zum Einsatz kommen. Die Erfindung eignet sich aufgrund der optimierten elektrischen Eigenschaften des Kontaktelementes insbesondere für Steckverbinder der Hochfrequenztechnik (z. B. koaxiale Steckverbinder), was allerdings nicht einschränkend zu verstehen ist.

Die Erfindung betrifft auch ein Verfahren zur Herstellung eines elektrischen Kontaktelements, aufweisend zumindest die folgenden (nicht unbedingt in der angegebenen Reihenfolge durchzuführenden) Verfahrensschritte:
- Bereitstellen eines Blechwerkstücks;
- Umformen des Blechwerkstücks in eine zumindest im Wesentlichen hülsenförmige Geometrie, so dass durch ein erstes Ende und ein zweites Ende des Blechwerkstücks eine gemeinsame Stoßkante gebildet wird;
- Ausformen wenigstens einer Lasche an dem ersten Ende des Blechwerkstücks entlang der Stoßkante, so dass die Lasche einen Endabschnitt des dem ersten Ende des umgeformten Blechwerkstücks entlang der Stoßkante gegenüberliegenden, zweiten Endes in einer lateralen Richtung in Bezug zu einer Mittelachse des Kontaktelements überdeckt;
- Umbiegen eines vorderen, freien Endes der Lasche in lateraler Richtung um wenigstens eine primäre Biegekante, die zumindest im Wesentlichen orthogonal zu der Stoßkante verläuft.

Merkmale, die im Zusammenhang mit einem der Gegenstände der Erfindung, namentlich gegeben durch das erfindungsgemäße elektrische Kontaktelement, den erfindungsgemäßen elektrischen Steckverbinder und das erfindungsgemäße Verfahren zur Herstellung des elektrischen Kontaktelements beschrieben wurden, sind auch für die anderen Gegenstände der Erfindung vorteilhaft umsetzbar. Ebenso können Vorteile, die im Zusammenhang mit einem der Gegenstände der Erfindung genannt wurden, auch auf die anderen Gegenstände der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielsweise ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Ferner sei betont, dass die vorliegend beschriebenen Werte und Parameter Abweichungen oder Schwankungen von ±10% oder weniger, vorzugsweise ±5% oder weniger, weiter bevorzugt ±1% oder weniger, und ganz besonders bevorzugt ±0,1% oder weniger des jeweils benannten Wertes bzw. Parameters mit einschließen, sofern diese Abweichungen bei der Umsetzung der Erfindung in der Praxis nicht ausgeschlossen sind. Die Angabe von Bereichen durch Anfangs- und Endwerte umfasst auch all diejenigen Werte und Bruchteile, die von dem jeweils benannten Bereich eingeschlossen sind, insbesondere die Anfangs- und Endwerte und einen jeweiligen Mittelwert.

Nachfolgend werden Ausführungsbeispiele der Erfindung anhand der Zeichnungen näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
- Figur 1: ein Blechwerkstück zur Ausbildung eines hülsenförmigen Kontaktelements gemäß einem ersten Ausführungsbeispiel der Erfindung, in einem noch nicht umgeformten Zustand;
- Figur 2: eine Draufsicht auf das hülsenförmige Kontaktelement der Figur 1, im umgeformten Zustand des Blechwerkstücks;
- Figur 3: eine perspektivische Darstellung des hülsenförmigen Kontaktelementes der Figur 1, im umgeformten Zustand des Blechwerkstücks;
- Figur 4: eine perspektivische Darstellung eines hülsenförmigen Kontaktelementes gemäß einem zweiten Ausführungsbeispiel, im umgeformten Zustand des Blechwerkstücks;
- Figur 5: einen elektrischen Steckverbinder gemäß einem Ausführungsbeispiel, mit dem elektrischen Kontaktelement gemäß Figur 4 in einem Längsschnitt;
- Figur 6: ein Blechwerkstück zur Ausbildung eines hülsenförmigen Kontaktelements gemäß einem dritten Ausführungsbeispiel der Erfindung, in einem noch nicht umgeformten Zustand;
- Figur 7: eine Draufsicht auf das hülsenförmige Kontaktelement der Figur 6, im umgeformten Zustand des Blechwerkstücks;
- Figur 8: ein Blechwerkstück zur Ausbildung eines hülsenförmigen Kontaktelements gemäß einem vierten Ausführungsbeispiel der Erfindung, in einem noch nicht umgeformten Zustand;
- Figur 9: eine Draufsicht auf das hülsenförmige Kontaktelement der Figur 8, im umgeformten Zustand des Blechwerkstücks;
- Figur 10: ein Blechwerkstück zur Ausbildung eines hülsenförmigen Kontaktelements gemäß einem fünften Ausführungsbeispiel der Erfindung, in einem noch nicht umgeformten Zustand;
- Figur 11: ein Blechwerkstück zur Ausbildung eines hülsenförmigen Kontaktelements gemäß einem sechsten Ausführungsbeispiel der Erfindung, in einem noch nicht umgeformten Zustand; und
- Figur 12: ein Blechwerkstück zur Ausbildung eines hülsenförmigen Kontaktelements gemäß einem siebten Ausführungsbeispiel der Erfindung, in einem noch nicht umgeformten Zustand.

In den Figuren 1 bis 3 ist beispielhaft ein erstes Ausführungsbeispiel eines erfindungsgemäßen elektrischen Kontaktelements 1 dargestellt. Das elektrische Kontaktelement 1 ist aus einem umgeformten Blechwerkstück 2 zumindest im Wesentlichen hülsenförmig ausgebildet. In Figur 1 ist das Blechwerkstück in seinem noch nicht umgeformten Zustand und in den Figuren 2 und 3 in einem umgeformten Zustand gezeigt. Figur 2 zeigt eine Draufsicht in Richtung auf die Mittelachse M des Kontaktelements 1 und Figur 3 eine perspektivische Darstellung.

Das Blechwerkstück 2 ist im Rahmen der Erfindung derart umgeformt, dass durch ein erstes Ende 3 und ein zweites Ende 4 des Blechwerkstücks 2 (vgl. jeweils Figur 1) eine gemeinsame Stoßkante 5 gebildet wird (vgl. Figuren 2 und 3). Entlang besagter Stoßkante 5 ist eine Lasche 6 an dem ersten Ende 3 des umgeformten Blechwerkstücks 2 ausgeformt (grundsätzlich können auch mehrere Laschen 6 vorgesehen sein, gegebenenfalls auch Laschen, die von dem zweiten Ende 4 des Blechwerkstücks 2 ausgehen). In den Figuren ist zur leichteren Veranschaulichung der Erfindung beispielhaft nur eine einzige Lasche 6 gezeigt, die sich entlang eines Teilabschnitts der Stoßkante 5 erstreckt, was allerdings nicht einschränkend für die Erfindung zu verstehen sein soll.

Es ist vorgesehen, dass die Lasche 6 einen Endabschnitt 7 (vgl. strichliniert und schraffiert in Figur 2) des dem ersten Ende 3 des umgeformten Blechwerkstücks 2 entlang der Stoßkante 5 gegenüberliegenden, zweiten Endes 4 in einer lateralen Richtung in Bezug zu der Mittelachse M des Kontaktelements 1 überdeckt (d. h. in einer Draufsicht, wie in Figur 2 dargestellt, überdeckt).

Dadurch, dass die Lasche 6 das zweite Ende 4 des Blechwerkstücks 2 zumindest abschnittsweise überdeckt, kann die Öffnung unterhalb der Lasche 6 zur elektrischen und mechanischen Optimierung des Kontaktelements 1 vorteilhaft geschlossen bzw. von dem Endabschnitt 7 des zweiten Endes 4 ausgefüllt werden. Das Kontaktelement 1 vermag daher gegenüber dem Stand der Technik verbesserte elektrische und mechanische Eigenschaften zu bieten.

Die Lasche 6 weist wenigstens eine primäre Biegekante 8 auf, um die die Lasche 6 mit ihrem vorderen, freien Ende 9 lateral umgebogen ist. Im Ausführungsbeispiel verläuft die primäre Biegekante 8 orthogonal zu der Stoßkante 5.

In den Ausführungsbeispielen ist die Lasche 6 mit ihrem vorderen, freien Ende 9 jeweils nach außen umgebogen, d. h. von der Mittelachse M des Kontaktelements 1 wegweisend umgebogen. Es kann - anwendungsbedingt - allerdings auch vorgesehen sein, dass die Lasche 6 nach innen umgebogen ist und damit in das hülsenförmige Kontaktelement 1 hineinragt.

Ein dem ersten Ausführungsbeispiel ähnliches, zweites Ausführungsbeispiel des Kontaktelements 1 ist beispielhaft in Figur 4 dargestellt. Das Kontaktelement 1 entspricht im Bereich der Lasche 6 zumindest im Wesentlichen dem ersten Ausführungsbeispiel, ist abgesehen davon allerdings geometrisch und funktional komplexer ausgebildet. Es sei an dieser Stelle erwähnt, dass insbesondere die in den Figuren 1 bis 3 und 6 bis 12 dargestellten Kontaktelemente 1 ohnehin nur beispielhaft und schematisch zu verstehen sind, um das Grundprinzip der Erfindung zu verdeutlichen. Das Kontaktelement 1 gemäß Figur 4 weist einen als Federkorb ausgebildeten Steckbereich 10 für ein nicht dargestelltes Gegenkontaktelement eines Gegensteckverbinders auf, sowie einen kabelseitigen Fußbereich 11 zur Befestigung in einem Kontaktelementträger oder einem Steckverbindergehäuse 12. Eine konkrete Einbausituation des Kontaktelements 1 der Figur 4 in einem Steckverbindergehäuse 12 eines elektrischen Steckverbinders 13 gemäß einem Ausführungsbeispiel der Erfindung ist beispielhaft in Figur 5 in einem Längsschnitt dargestellt.

Das elektrische Kontaktelement 1, bei dem es sich in den Ausführungsbeispielen beispielhaft um ein Außenleiterkontaktelement handelt, ist in Figur 5 mittels der Lasche 6 in dem Steckverbindergehäuse 12 fixiert. Die Lasche 6 dient im vorliegenden Beispiel als Rastlasche und ist hinter einer Hinterschneidung 14 in dem Steckverbindergehäuse 12 eingerastet. Die Montage kann vorteilhaft ausgehend von dem kabelseitigen Ende 15 des Steckverbinders 13 erfolgen. Das vordere, freie Ende 9 der Lasche 6 ist hierfür in Richtung auf das kabelseitige Ende 15 des Kontaktelements 1 bzw. Steckverbinders 13 ausgerichtet und vermag während der Montage einzufedern und in der in Figur 5 gezeigten Endmontagestellung wieder auszufedern. Zum leichteren Einführen des Kontaktelements 1 in das Steckverbindergehäuse 12 kann die Lasche 6 an ihrem vorderen, freien Ende 9 optional eine Fase aufweisen. Optional können für das Kontaktelement 1 außerdem auch mechanische Kodierungen, etc. vorgesehen sein, um das Kontaktelement 1 nur in einer vorgesehenen Orientierung und Ausrichtung in das Steckverbindergehäuse 12 einzuführen.

Beispielhaft ist in Figur 5 innerhalb des erfindungsgemäßen Kontaktelements 1 ein Dielektrikum 16 und innerhalb des Dielektrikums 16 wiederum ein Innenleiterkontaktelement 17 dargestellt. Das Innenleiterkontaktelement 17 und das als Außenleiterkontaktelement ausgebildete erfindungsgemäße Kontaktelement 1 sind am kabelseitigen Ende 15 des Steckverbinders 13 mit dem korrespondierenden Innenleiter 18 und dem Außenleiter 19 des Kabels 20 jeweils verbunden. Die konkrete Einbausituation ist selbstverständlich nur beispielhaft und nicht einschränkend für die Erfindung zu verstehen, da sich die Erfindung grundsätzlich für beliebige Steckverbinderarten eignen kann (zum Beispiel auch für gewinkelte Steckverbinder und nichtkoaxiale Steckverbinder). Insbesondere kann es sich bei dem erfindungsgemäßen Kontaktelement 1 außerdem auch um ein Innenleiterkontaktelement oder um ein sonstiges Kontaktelement handeln, also beispielsweise auch um eine Stützhülse oder eine sonstige, innerhalb des Steckverbinders 13 erforderliche, elektrisch leitfähige Komponente.

Die Lasche 6 weist zwischen ihrem vorderen, freien Ende 9 und der primären Biegekante 8 einen elastischen Federabschnitt 21 auf. Dieser kann vorzugsweise zur Verrastung und/oder elektrischen Kontaktierung mit einem separaten Bauteil dienen, wie dem vorstehend bereits genannten Steckverbindergehäuse 12 des elektrischen Steckverbinders 13. Weiterhin weist die Lasche 6 einen Anbindungsabschnitt 22 auf, der zwischen der primären Biegekante 8 und einem an das Blechwerkstück 2 angebundenen Fußpunkt 23 der Lasche 6 verläuft. Besagter Fußpunkt 23 ist in Umfangsrichtung U (vgl. Figur 3) in den Ausführungsbeispielen der Figuren 1 bis 11 jeweils von der Stoßkante 5 beabstandet, so dass der Anbindungsabschnitt 22, ausgehend von dem ersten Ende 3, zumindest teilweise in Umfangsrichtung U innerhalb des Mantels des hülsenförmigen Kontaktelements 1 verläuft. Der Anbindungsabschnitt 22 wurde hierzu im Rahmen der Herstellung vorzugsweise zumindest teilweise aus der Mantelfläche 24 des noch nicht umgebogenen Blechwerkstücks 2 herausgearbeitet bzw. ausgestanzt.

Durch die Position des Fußpunktes 23 bzw. dessen Abstand d von der Stoßkante 5 (vgl. insbesondere Figur 1) kann die an dem ersten Ende 3 ausgebildete Öffnung vorgegeben werden. Beispielhaft soll das in den Figuren 6 und 7 dargestellte Ausführungsbeispiel eines weiteren elektrischen Kontaktelements 1 gemäß der vorliegenden Erfindung eine alternative Position des Fußpunkts 23 ausgehend von der Stoßkante 5 darstellen (vgl. den veränderten Abstand d von der Stoßkante 5 in Figur 6). Dabei sei erwähnt, dass in der Regel eine gewisse Öffnung bzw. eine gewisse Breite der Öffnung erforderlich sein kann, um ausreichend Platz für den nachfolgend noch beschriebenen S-förmigen Biegeverlauf der Lasche 6 zu bieten. Außerdem sei erwähnt, dass im Falle der Verkleinerung des Abstandes d des Fußpunkts 23 von der Stoßkante 5 die Lasche 6 im montierten Zustand in Umfangsrichtung U zunehmend außermittig von der Stoßkante 5 positioniert wird (vgl. Zusammenschau der Figuren 2 und 7). Dieser Versatz kann anwendungsbedingt mitunter unproblematisch sein und kann von dem Fachmann bei der Gestaltung des Kontaktelements 1 entsprechend berücksichtigt werden.

In dem Anbindungsabschnitt 22 der Lasche 6 kann ein Biegekantenpaar 25 aus zwei voneinander beabstandeten, sekundären Biegekanten 26 ausgebildet sein (vgl. insbesondere Figur 1), um die der Anbindungsabschnitt 22 jeweils lateral in entgegengesetzte Richtungen umgebogen ist, wie sich besonders gut anhand der Figur 3 erkennen lässt. Auf diese Weise kann sich vorzugsweise ein zumindest im Wesentlichen S-förmiger Biegeverlauf ergeben, wodurch die Lasche 6 mit ihrem Anbindungsabschnitt 22 tangential auf der Mantelfläche 24 des Kontaktelements 1 aufzuliegen vermag. Die sekundären Biegekanten 26 des Biegekantenpaares 25 verlaufen in den Ausführungsbeispielen der Figuren 1 bis 11 jeweils parallel zu der Stoßkante 5 und außerdem orthogonal zu der primären Biegekante 8. Die Lasche 6 kann somit in einer Draufsicht zumindest im Wesentlichen L-förmig verlaufen.

An dieser Stelle sei allerdings erwähnt, dass ein L-förmiger Verlauf der Lasche 6 und insbesondere die genannte Ausrichtung der Biegekanten 8, 26 zueinander nicht unbedingt erforderlich ist. Beispielhaft sei auf das in Figur 12 dargestellte Ausführungsbeispiel verwiesen, bei dem sich durch die parallele Ausrichtung aller Biegekanten 8, 26 in einer Draufsicht ein z- oder Zickzack-förmiger Verlauf der Lasche 6 ergibt. Grundsätzlich ergeben sich noch viele weitere Möglichkeiten zur Realisierung der erfindungsgemäßen Lasche 6.

Es kann vorgesehen sein, dass das zweite Ende 4 des umgeformten Blechwerkstücks 2 geradlinig entlang der Stoßkante 5 verläuft, so dass die Lasche 6 einen sich ausgehend von dem zweiten Ende 4 erstreckenden Mantel- bzw. Endabschnitt 7 überdeckt, wie bereits in Figur 2 beschrieben. Es kann somit insbesondere vorgesehen sein, dass das zweite Ende 4 in Umfangsrichtung keine Vor- oder Rücksprünge aufweist, wie dies insbesondere auch in dem Ausführungsbeispiel der Figuren 6 und 7 gut erkennbar ist.

Grundsätzlich ist es allerdings auch möglich, dass das zweite Ende 4 des umgeformten Blechwerkstücks 2 einen seitlich abstehenden Fahnenabschnitt 27 aufweist, der sich im umgeformten Zustand des Blechwerkstücks 2 zumindest teilweise unter die Lasche 6 erstreckt. Auf diese Weise kann die Öffnung unterhalb der Lasche 6 gegebenenfalls noch optimaler geschlossen werden. Die Lasche 6 kann somit den seitlich abstehenden Fahnenabschnitt 27 des zweiten Endes 4 überdecken, wie beispielsweise anhand des Ausführungsbeispiels der Figuren 8 und 9 dargestellt.

Wie sich insbesondere anhand der Figur 3 ergibt, kann die Lasche 6 mit dem Anbindungsabschnitt 22 zumindest teilweise unmittelbar auf dem überdeckten Endabschnitt 7 des zweiten Endes 4 des umgeformten Blechwerkstücks 2 aufliegen. Der Anbindungsabschnitt 22 kann optional außerdem an dem überdeckten Endabschnitt 7 des zweiten Endes 4 des umgeformten Blechwerkstücks 2 befestigt sein, insbesondere stoffschlüssig und/oder formschlüssig. Auf diese Weise kann die mechanische Stabilität des Kontaktelementes 1 weiter verbessert sein. Beispielhaft ist ein Lötpunkt 28 der Lasche 6 in Figur 3 strichliniert angedeutet. Optional kann außerdem vorgesehen sein, dass das erste Ende 3 und das zweite Ende 4 des umgeformten Blechwerkstücks 2 entlang der Stoßkante 5 zumindest abschnittsweise stoffschlüssig und/oder formschlüssig miteinander verbunden sind.

Beispielhaft werden anhand der Figuren 10 und 11 noch zwei Varianten vorteilhafter Laschen 6 gegenübergestellt, wobei in Figur 10 der Abstand des Fußpunktes 23 von dem ersten Ende 3 bzw. von der Stoßkante 5 derart bemessen ist, dass die gesamte Lasche 6 im nicht umgeformten Zustand des Blechwerkstücks 2 innerhalb des Blechwerkstücks 2 angeordnet ist. Hingegen ragt der elastische Federabschnitt 21 der Lasche 6 gemäß dem Ausführungsbeispiel der Figur 11 vollständig aus dem ersten Ende 3 des Blechwerkstücks 2 heraus. Im Falle der Figur 10 kann die unter der Lasche 6 ausgebildete Öffnung im umgeformten bzw. fertiggestellten Zustand des Kontaktelements 1 wiederum mittels eines entsprechend geeigneten, seitlich abstehenden Fahnenabschnittes 27 des zweiten Endes 4 geschlossen werden, wohingegen das zweite Ende 4 im Falle des Ausführungsbeispiels der Figur 11 rein geradlinig verlaufen kann. Optional kann jedoch auch im Falle des Ausführungsbeispiels der Figur 11 ein Fahnenabschnitt 27 vorgesehen sein (strichliniert dargestellt), um auch die Öffnung der Lasche 6 im Bereich des Anbindungsabschnitts 22 zu schließen.

Anhand der Figur 10 soll außerdem noch beispielhaft verdeutlicht werden, dass zwischen dem ersten Ende 3 und dem zweiten Ende 4 des Blechwerkstücks 2 optional eine Hinterschneidung vorgesehen sein kann, so dass durch das Einfügen des zweiten Endes 4 in die Öffnung unterhalb der Lasche 6 gleichzeitig eine verbesserte mechanische Fixierung des ersten Endes 3 an dem zweiten Ende 4 bereitgestellt werden kann, wodurch ein Auffedern des hülsenförmigen Kontaktelementes 1 im Bereich der Stoßkante 5 vermieden wird. Beispielsweise kann der Fahnenabschnitt in Figur 10 hierfür konisch ausgeformt sein (strichliniert gezeigt), so dass eine Schwalbenschwanzverbindung mit einem korrespondierenden Verlauf des anderen bzw. ersten Endes 3 (ebenfalls strichliniert angedeutet) bereitgestellt werden kann.

Wie bereits erwähnt, ergeben sich im Rahmen der Erfindung viele verschiedene Möglichkeiten zur geometrischen Gestaltung des Kontaktelements 1, seiner Lasche 6 und für die Überdeckung des zweiten Endes 4 des Blechwerkstücks 2, um die Öffnung unterhalb der Lasche 6 zumindest teilweise zu verschließen. Die vorstehend genannten Beispiele sind daher nicht abschließend bzw. limitierend, sondern nur beispielhaft für die Erfindung zu verstehen.

## Patentansprüche

1. Elektrisches Kontaktelement (1), das aus einem umgeformten Blechwerkstück (2) zumindest im Wesentlichen hülsenförmig ausgebildet ist, aufweisend eine Stoßkante (5), die durch ein erstes Ende (3) und ein zweites Ende (4) des umgeformten Blechwerkstücks (2) gebildet ist, wobei entlang der Stoßkante (5) wenigstens eine Lasche (6) an dem ersten Ende (3) des umgeformten Blechwerkstücks (2) ausgeformt ist,
**dadurch gekennzeichnet, dass**
die Lasche (6) einen Endabschnitt (7) des dem ersten Ende (3) des umgeformten Blechwerkstücks (2) entlang der Stoßkante (5) gegenüberliegenden, zweiten Endes (4) in einer lateralen Richtung in Bezug zu einer Mittelachse (M) des Kontaktelements (1) überdeckt, wobei wenigstens eine primäre Biegekante (8) der Lasche (6), um die die Lasche (6) mit ihrem vorderen, freien Ende (9) lateral umgebogen ist, zumindest im Wesentlichen orthogonal zu der Stoßkante (5) verläuft.

2. Elektrisches Kontaktelement (1) nach Anspruch 1,
**dadurch gekennzeichnet, dass**
die Lasche (6) zwischen ihrem freien Ende (9) und der primären Biegekante (8) einen elastischen Federabschnitt (21) aufweist, vorzugsweise zur Verrastung und/oder Kontaktierung mit einem separaten Bauteil, sowie einen Anbindungsabschnitt (22), der zwischen der primären Biegekante (8) und einem an eine Mantelfläche (24) des Blechwerkstücks (2) angebundenen Fußpunkt (23) der Lasche (6) verläuft.

3. Elektrisches Kontaktelement (1) nach Anspruch 2,
**dadurch gekennzeichnet, dass**
der Fußpunkt (23) in Umfangsrichtung (U) von der Stoßkante (5) beabstandet ist.

4. Elektrisches Kontaktelement (1) nach einem der Ansprüche 1 bis 3,
**dadurch gekennzeichnet, dass**
die Lasche (6) nur entlang eines Teilabschnitts der Stoßkante (5) ausgebildet ist.

5. Elektrisches Kontaktelement (1) nach einem der Ansprüche 2 bis 4,
**dadurch gekennzeichnet, dass**
in dem Anbindungsabschnitt (22) ein Biegekantenpaar (25) aus zwei voneinander beabstandeten, sekundären Biegekanten (26) ausgebildet ist, um die der Anbindungsabschnitt (22) jeweils lateral in entgegengesetzte Richtungen umgebogen ist, so dass sich vorzugsweise ein zumindest im Wesentlichen S-förmig Biegeverlauf ergibt.

6. Elektrisches Kontaktelement (1) nach Anspruch 5,
**dadurch gekennzeichnet, dass**
die sekundären Biegekanten (26) des Biegekantenpaares (25) zumindest im Wesentlichen parallel zu der Stoßkante (5) verlaufen.

7. Elektrisches Kontaktelement (1) nach einem der Ansprüche 1 bis 6,
**dadurch gekennzeichnet, dass**
die Lasche (6) in einer Draufsicht zumindest im Wesentlichen L-förmig verläuft.

8. Elektrisches Kontaktelement (1) nach einem der Ansprüche 1 bis 7,
**dadurch gekennzeichnet, dass**
das zweite Ende (4) des umgeformten Blechwerkstücks (2) geradlinig entlang der Stoßkante (5) verläuft.

9. Elektrisches Kontaktelement (1) nach einem der Ansprüche 1 bis 7,
**dadurch gekennzeichnet, dass**
das zweite Ende (4) des umgeformten Blechwerkstücks (2) einen seitlich abstehenden Fahnenabschnitt (27) aufweist, der sich zumindest teilweise unter die Lasche (6) erstreckt.

10. Elektrisches Kontaktelement (1) nach einem der Ansprüche 2 bis 9,
**dadurch gekennzeichnet, dass**
die Lasche (6) mit dem Anbindungsabschnitt (22) zumindest teilweise unmittelbar auf dem überdeckten Endabschnitt (7) des zweiten Endes (4) des umgeformten Blechwerkstücks (2) aufliegt.

11. Elektrisches Kontaktelement (1) nach Anspruch 10,
**dadurch gekennzeichnet, dass**
der Anbindungsabschnitt (22) an dem Endabschnitt (7) des zweiten Endes (4) des umgeformten Blechwerkstücks (2) befestigt ist, vorzugsweise stoffschlüssig und/oder formschlüssig befestigt ist.

12. Elektrisches Kontaktelement (1) nach einem der Ansprüche 1 bis 11,
**dadurch gekennzeichnet, dass**
das erste Ende (3) und das zweite Ende (4) des umgeformten Blechwerkstücks (2) entlang der Stoßkante (5) zumindest abschnittsweise stoffschlüssig und/oder formschlüssig miteinander verbunden sind.

13. Elektrisches Kontaktelement (1) nach einem der Ansprüche 1 bis 12,
**dadurch gekennzeichnet, dass**
das vordere, freie Ende (9) der Lasche (6) in Richtung auf ein kabelseitiges Ende des Kontaktelementes (1) ausgerichtet ist.

14. Elektrisches Kontaktelement (1) nach einem der Ansprüche 1 bis 13,
**dadurch gekennzeichnet, dass**
das vordere, freie Ende (9) der Lasche (6) eine Fase aufweist.

15. Elektrischer Steckverbinder (13), aufweisend wenigstens ein elektrisches Kontaktelement (1) gemäß einem der Ansprüche 1 bis 14 und einen Kontaktelementträger und/oder ein Steckverbindergehäuse (12) zur Aufnahme des wenigstens einen Kontaktelementes (1).
